# EUROPÄISCHE PATENTSCHRIFT

(11) **EP 3 221 091 B1**
(45) Veröffentlichungstag und Bekanntmachung des Hinweises auf die Patenterteilung: **13.07.2022**
(21) Anmeldenummer: 15798073.1
(22) Anmeldetag: 20.11.2015
(51) Int. Cl.: B25F 5/02, B65D 51/16

(54) **HANDWERKZEUGGETRIEBEVERSCHLUSS UND HANDWERKZEUGMASCHINE**
HANDHELD TOOL GEAR CLOSURE AND HANDHELD MACHINE TOOL
FERMETURE D'ENTRAÎNEMENT DE MACHINE-OUTIL MANUELLE ET MACHINE-OUTIL MANUELLE

(30) Priorität: 21.11.2014 EP 14194231
(43) Veröffentlichungstag der Anmeldung: 27.09.2017
(73) Patentinhaber: Hilti Aktiengesellschaft, 9494 Schaan (LI)
(72) Erfinder: OHLENDORF, Oliver, 86899 Landsberg aM Lch (DE)
(74) Vertreter: Hilti Aktiengesellschaft Corporate Intellectual Property
(86) Internationale Anmeldenummer: PCT/EP2015/077204
(87) Internationale Veröffentlichungsnummer: WO 2016/079289

(56) Entgegenhaltungen:
- EP-A1- 0 967 157
- EP-A1- 2 433 755
- GB-A- 2 380 442
- US-A- 4 165 816
- US-A- 4 987 740

## Beschreibung

Aus dem Stand der Technik sind Handwerkzeuggetriebeverschlüsse und Handwerkzeugmaschinen bekannt, wie in der EP2433755A1 oder US4165816A dargestellt.

Die vorliegende Erfindung betrifft einen Handwerkzeuggetriebeverschluss mit einem Grundkörper zum Verschließen einer Getriebegehäuseöffnung eines Getriebegehäuses einer Handwerkzeugmaschine, insbesondere eines Bohrhammers oder Kombihammers. Die vorliegende Erfindung betrifft ebenfalls eine Handwerkzeugmaschine mit einem Handwerkzeuggetriebeverschluss.

Innerhalb des Getriebegehäuses einer typischen Handwerkzeugmaschine kann ein Schlagwerk mit einem Kolben, Pleuel sowie einem Döpper angeordnet sein. Diese werden durch ein in dem Getriebegehäuse befindliches Schmiermittel, beispielsweise ein Getriebeöl, geschmiert, um möglichst reibungsarm zusammenzuwirken. Typischerweise wird das Schmiermittel über die Getriebegehäuseöffnung in das Getriebegehäuse eingebracht. Um zu vermeiden, dass das Schmiermittel aus dem Getriebegehäuse austritt, wird die Getriebegehäuseöffnung durch einen Grundkörper eines Handwerkzeuggetriebeverschlusses verschlossen. Der Grundkörper kann als Stopfen ausgebildet sein.

Es ist Aufgabe der vorliegenden Erfindung, einen verbesserten Handwerkzeuggetriebeverschluss bereitzustellen, der eine erhöhte Lebensdauer einer Handwerkzeugmaschine begünstigt. Ebenfalls ist es Aufgabe der vorliegenden Erfindung, eine Handwerkzeugmaschine mit einem derart verbesserten Handwerkzeuggetriebeverschluss bereitzustellen.

Bezüglich des Handwerkzeuggetriebeverschlusses wird die Aufgabe dadurch gelöst, dass der Handwerkzeuggetriebeverschluss einen Luftkanal aufweist, durch den Luft in das und aus dem Getriebekanal strömen kann und der Handwerkzeuggetriebeverschluss ein im Luftkanal angeordnetes Druckventil aufweist, über das ein im Getriebegehäuse auftretender Überdruck abbaubar ist. Bevorzugt kann über das Druckventil ein im Getriebegehäuse auftretender Unterdruck ausgleichbar sein.

Vorteilhafterweise kann nun Luft, die aufgrund des Werkzeugmaschinenbetriebs und speziell durch Erhitzung des im Getriebegehäuse befindlichen Schmiermittels expandiert wird, aus dem Getriebegehäuse entweichen.

Die Erfindung schließt die Erkenntnis ein, dass durch die geschlossene Bauweise eines Getriebegehäuses und dessen Verschließen mittels eines Grundkörpers ohne Luftkanal, der Innendruck eines Getriebegehäuses während des Betriebs der Werkzeugmaschine auf ein unerwünscht hohes Druckniveau steigt. Ein hohes Druckniveau ist der Lebensdauer und insbesondere auch den Arbeitsleistungsdaten, zum Beispiel der abgegebenen Schlagenergie der Handwerkzeugmaschine abträglich. Der erfindungsgemäße Handwerkzeugverschluss trägt zu einer Beseitigung dieser Nachteile bei in dem ein Getriebeinnendruck geregelt werden kann. Wie im Anspruch 1 dargestellt, ist das Druckventil innerhalb des Handwerkzeuggetriebeverschlusses angeordnet und ist als elastisches Schlauchelement ausgebildet. Erfindungsgemäß geht ein Abbau eines im Getriebegehäuse auftretenden Überdrucks mit einer elastischen Verformung des elastischen Schlauchelements einher. Das als elastisches Schlauchelement ausgebildete Druckventil kann in vorgespanntem Zustand in den Handwerkzeuggetriebeverschluss eingebaut sein. Vorteilhafterweise besteht das als elastische Schlauchelement ausgebildete Druckventil aus Silikon.

Das Druckventil kann derart ausgelegt sein, das es erst mit dem Überschreiten einer vorbestimmten Druckdifferenz, beispielsweise 2 Bar, zwischen Umgebungsdruck und Getriebedruck öffnet. Dies ist beispielsweise vorteilhaft, wenn die Werkzeugmaschine ein elektropneumatisches Schlagwerk aufweist für das ein Sollüberdruck wünschenswert ist.

Es hat sich als vorteilhaft erwiesen, wenn der Handwerkzeuggetriebeverschluss ein Deckelteil mit Lüftungsöffnungen aufweist. Das Deckelteil ragt bevorzugt in den Grundkörper hinein, wobei insbesondere das als elastisches Schlauchelement ausgebildete Druckventil sowohl gegen den Grundkörper als auch gegen den Deckel abgestützt ist.

In einer besonders bevorzugten Ausgestaltung weist der Handwerkzeuggetriebeverschluss ein luftdurchlässiges und insbesondere im Wesentlichen getriebeöldichtes Abdichtelement auf. Das Abdichtelement ist vorzugsweise im Luftkanal angeordnet. Diesbezüglich hat der Erfinder erkannt, dass ein Schmiermittel, insbesondere Öl, nicht aus einem Getriebegehäuse austreten darf, da sonst zum einen die Schmierleistung sinkt zum anderen die für den Anwender sichtbare Oberfläche der Werkzeugmaschine verschmutzt. Durch ein luftdurchlässiges und getriebeöldichtes Abdichtelement kann zum einen ein Druckausgleich erfolgen, zum anderen wird ein ölaustritt aus dem Getriebegehäuse vermieden.

Es hat sich als vorteilhaft herausgestellt, wenn das Abdichtelement aus Filz besteht oder wenigstens Filz aufweist. Das Abdichtelement kann aus einem dichten textilen Fasergut bestehen. Es hat sich als weiter vorteilhaft herausgestellt, wenn das Abdichtelement zumindest abschnittsweise unterhalb des Druckventils angeordnet ist, wenn sich der Handwerkzeuggetriebeverschluss in seiner bestimmungsgemäßen Einbausituation befindet.

Bevorzugt ist der Grundkörper und/oder das Deckelteil rotationssymmetrisch ausgebildet. Auf diese Art und Weise ist eine kostengünstige Fertigung auf einer Drehbank möglich. Um ein gleichmäßig verteiltes Strömen von Luft durch die Lüftungsöffnungen zu ermöglichen, sind die Lüftungsöffnungen vorzugsweise ringförmig an einer Oberfläche des Deckelteils angeordnet.

In einer weiteren bevorzugten Ausführungsform weist der Grundkörper einen wannenförmigen Abschnitt auf, der bevorzugt gegenüber dem Deckelteil angeordnet ist und weiter bevorzugt in das Getriebegehäuse hineinragt, wenn der Grundkörper die Getriebegehäuseöffnung verschließt. Der wannenförmige Abschnitt des Grundkörpers kann eine Öffnungsbohrung aufweisen, über die eine Luftmenge in den Luftkanal ein- oder austreten kann. Der wannenförmige Abschnitt des Grundkörpers kann rotationssymmetrisch ausgebildet sein. Bevorzugt ist die Öffnungsbohrung als Durchgangsbohrung entlang einer Sekante des rotationssymmetrisch ausgebildeten wannenförmigen Abschnitts des Grundkörpers ausgebildet.

In einer bevorzugten Ausgestaltung weist der Grundkörper einen Dichtring auf, der angeordnet ist, den Grundkörper umfangseitig zur Getriebegehäuseöffnung abzudichten. Bevorzugt ist der Grundkörper als Stopfen ausgebildet. Eine Stopfen-Funktion des Grundkörpers kann beispielsweise durch einen am Grundkörper vorgesehenen Dichtring bewirkt sein. Alternativ oder zusätzlich kann der Grundkörper Lamellen aufweisen, die ausgebildet sind, den Grundkörper in einer Getriebegehäuseöffnung kraftschlüssig zu halten.

Bezüglich der Handwerkzeugmaschine wird die Aufgabe dadurch gelöst, dass die Handwerkzeugmaschine einen vorbeschriebenen Handwerkzeuggetriebeverschluss aufweist.

Weitere Vorteile ergeben sich aus der folgenden Zeichnungsbeschreibung. In der Zeichnung ist ein Ausführungsbeispiel der vorliegenden Erfindung dargestellt, die Zeichnung, die Beschreibung und die Ansprüche enthalten zahlreiche Merkmale und Kombinationen. Der Fachmann wird die Merkmale zweckmäßigerweise auch einzeln betrachten und zu sinnvollen weiteren Kombinationen zusammenfassen.

Es zeigen:
- Fig. 1: eine schematische Darstellung eines erfindungsgemäßen Handwerkzeuggetriebeverschlusses;
- Fig. 2: einen schematische Darstellung des Handwerkzeuggetriebeverschluss, wenn Getriebeinnendruck und Umgebungsdruck im Wesentlichen gleich sind;
- Fig. 3: eine schematische Darstellung des Handwerkzeuggetriebeverschlusses aus Fig. 2, wenn der Getriebeinnendruck größer als der Getriebeumgebungsdruck ist;
- Fig. 4: eine schematische perspektivische Darstellung eines erfindungsgemäßen Handwerkzeuggetriebeverschlusses; und
- Fig. 5: eine Handwerkzeugmaschine mit einem Handwerkzeuggetriebeverschluss.

In Fig. 1 ist ein erfindungsgemäßer Handwerkzeuggetriebeverschluss 10 in verschiedenen Ansichten dargestellt. Dabei zeigt Fig. 1a, schematisch, eine Seitenansicht des rotationssymmetrisch ausgebildeten Handwerkzeuggetriebeverschlusses 10 mit eingezeichneter Schnittlinie A-A. Fig. 1b zeigt den Schnitt A-A durch den Handwerkzeuggetriebeverschluss 10 entsprechend der Schnittlinie A-A der Fig. 1a. In Fig. 1c ist wiederum eine Explosionsdarstellung des Handwerkzeuggetriebeverschlusses 10 dargestellt.

Der Handwerkzeuggetriebeverschluss 10 in Fig. 1 weist einen Grundkörper 1 zum Verschließen einer Getriebegehäuseöffnung 70 eines Getriebegehäuses 80 auf. Der Handwerkzeuggetriebeverschluss 10 weist ferner einen Luftkanal L auf, durch den eine (nicht dargestellte) Luftmasse in das und aus dem Getriebegehäuse zwecks Druckausgleichs strömen kann. Ferner ist im Luftkanal L des Handwerkzeuggetriebeverschlusses 10 ein Druckventil 3 angeordnet, über das ein im Getriebegehäuse 80 befindlicher Überdruck oder Unterdruck abbaubar ist.

Vorliegend ist das Druckventil 3 innerhalb des Handwerkzeuggetriebeverschlusses 10 angeordnet und als elastisches Schlauchelement bestehend aus Silikon ausgebildet. Das als elastisches Schlauchelement ausgebildete Druckventil 3 ist koaxial zum rotationssymmetrisch ausgebildeten Grundkörper 1 des Handwerkzeuggetriebeverschlusses 10 angeordnet.

Des Weiteren weist der Handwerkzeuggetriebeverschluss 10 ein Deckelteil 2 auf, das an seiner Oberfläche eine Lüftungsöffnung 2' aufweist. In der Schnittdarstellung der Fig. 1b) ist die Lüftungsöffnung 2' nicht erkennbar, sie wird mit Bezug auf die weiteren Figuren erläutert. Das Deckelteil 2, das ebenfalls rotationssymmetrisch ausgebildet ist, ragt in den Grundkörper 1 hinein.

Wie aus Fig. 1b) ersichtlich ist, ist das als elastisches Schlauchelement ausgebildete Druckventil 3 sowohl gegen den Grundkörper 1 als auch gegen das Deckelteil 2 abgestützt und in vorgespanntem Zustand in den Handwerkzeuggetriebeverschluss 10 eingebaut.

Koaxial zum Druckventil 3 ist ein Abdichtelement 8 angeordnet, das vorliegend aus Filz besteht und rotationssymmetrisch ausgebildet ist. Das luftdurchlässige und im Wesentlichen getriebeöldichte Abdichtelement 8 ist an seiner unteren Seite bündig zum Druckventil 3 angeordnet. Durch das luftdurchlässige und getriebeöldichte Abdichtelement 8 kann zum einen ein Druckausgleich erfolgen, zum anderen wird ein Ölaustritt, beispielsweise in Form von Öldampf, aus dem Getriebegehäuse 80 vermieden.

Der Handwerkzeuggetriebeverschluss 10 weist einen Dichtring 6 auf, der angeordnet ist, den Grundkörper 1 umfangsseitig zur gezeigten Getriebegehäuseöffnung 70 abzudichten.

Fig. 2 zeigt den Handwerkzeuggetriebeverschluss 10 in dem Zustand den das Druckventil 3 einnimmt, wenn Getriebeinnendruck DI und Umgebungsdruck DU im Wesentlichen gleich sind. Dies ist beispielsweise der Fall, wenn die Handwerkzeugmaschine längere Zeit nicht im Betrieb war oder während des Betriebs der Handwerkzeugmaschine, wenn ein Druckausgleich bereits erfolgt ist.

Der Grundkörper 1 weist einen wannenförmigen Abschnitt 1' auf, in dem eine Öffnungsbohrung 1" angeordnet ist. Diese Öffnungsbohrung 1" bildet gleichermaßen einen Eintritt für den Luftkanal L des Handwerkzeuggetriebeverschlusses, wobei sich der Luftkanal L durch den Handwerkzeuggetriebeverschluss 10 hindurch bis zur Lüftungsöffnung 2' im Deckelteil 2 erstreckt.

Das vorgespannt in den Handwerkzeuggetriebeverschluss 10 eingebaute und als elastisches Schlauchelement ausgebildete Druckventil 3 liegt press gegen einen Ventilsitz 3', der zum einen Teil des Deckelteils 2 zum anderen Teil des Grundkörpers 1 ist.

Aufgrund der in Fig. 2 gewählten Schnittdarstellung des Handwerkzeuggetriebeverschlusses 10 sind zwei der Lüftungsöffnungen 2' des Deckelteils 2 erkennbar. Übrige Lüftungsöffnungen 2', die ringförmig an der Oberfläche des Deckelteils angeordnet sind, sind beispielsweise Fig. 4 entnehmbar.

Fig. 3 zeigt nunmehr den gleichen Handwerkzeuggetriebeverschluss 10 wie Fig. 2, wobei in Fig. 3 der Zustand gezeigt ist, den das Druckventil 3 einnimmt, wenn der Getriebedruck DI den Umgebungsdruck DU übersteigt, d.h. im Getriebegehäuse 80 ein Überdruck herrscht. Dies ist beispielsweise der Fall, wenn das Schlagwerk (nicht gezeigt) ein im Getriebegehäuse 80 befindliches Schmiermittel erwärmt hat. Das Druckventil 3 ist vorliegend derart ausgelegt, das es erst mit dem Überschreiten einer vorbestimmten Druckdifferenz von 2 Bar zwischen Umgebungsdruck DU und Getriebedruck DI öffnet um einen Sollüberdruck im Getriebegehäuse 80 zu erreichen, d.h. das Druckventil 3 öffnet erst, wenn der Getriebedruck DI den Umgebungsdruck DU um 2 Bar überschreitet.

Im Folgenden wird mit Bezug auf Fig. 3 der Luftkanal L, der sich durch den Handwerkzeuggetriebeverschluss 10 hindurch erstreckt, näher erläutert. Beginnend in der Öffnungsbohrung 1" erstreckt sich der Luftkanal L durch den wannenförmigen Abschnitt 1' des Grundkörpers 1 hindurch in Richtung des zentral angeordneten Abdichtelements 8. Von dort aus und verzweigt sich der Luftkanal L in einen ringförmigen Kanalabschnitt, der zum Druckventil 3 führt. Das Druckventil 3 ist erfindungsgemäß innerhalb des Luftkanals L des Handwerkzeuggetriebeverschlusses 10 angeordnet. Die Lüftungsöffnungen 2' des Deckelteils 2 grenzen an das Druckventil 3 an und bilden ihrerseits Abschnitte des Luftkanals L des Handwerkzeuggetriebeverschlusses 10. Mit Lüftungsöffnungen 2' des Deckelteils 2 endet der Luftkanal L.

Des Weiteren ist in Fig. 3 exemplarisch mittels einer gestrichelten Linie eine Luftmasse LM dargestellt, die sich aufgrund des Getriebeinnendrucks DI, der größer als der Umgebungsdruck DU ist, in Pfeilrichtung durch den Luftkanal L Handwerkzeuggetriebeverschlusses 10 aus dem Getriebegehäuse 80 heraus bewegt. Dabei passiert die Luftmasse LM zunächst die Öffnungsbohrung 1", um im weiteren Verlauf durch das luftdichte und im Wesentlichen getriebeöldichte Abdichtelement 8 hindurchzutreten. Zuvor in der Luftmasse LM befindliche Schmiermittel bzw. Ölreste werden durch das Abdichtelement 8 zurückgehalten und können im weiteren Verlauf nicht aus dem Handwerkzeuggetriebeverschluss 10 heraustreten.

Wie ebenfalls in Fig. 3 erkennbar ist, bewegt sich die Luftmasse LM im in Richtung des als elastisches Schlauchelement ausgebildeten Druckventils 3, wobei dieses - es ist in vorgespanntem Zustand eingebaut - unter weiterer elastischer Verformung zur Außenseite des Grundkörpers 1 gedrückt wird, also wie in Fig. 3 gezeigt von dem Teil des Ventilsitzes 3' abhebt, der vom Deckelteil 2 umfasst ist. Im weiteren Verlauf kann die Luftmasse LM, entsprechend der Pfeilrichtung der gestrichelte Linie, durch die Lüftungsöffnungen 2' des Deckelteil 2 aus dem Handwerkzeuggetriebeverschlusses 10 entweichen. Nach erfolgtem Druckausgleich kehrt das Druckventil 3 in seine in Fig. 2 gezeigte Ausgangslage zurück.

Fig. 4 zeigt den Handwerkzeuggetriebeverschluss 10 in einer schematischen und perspektivischen Darstellung. Gut erkennbar ist die rotationssymmetrische Ausbildung des Grundkörpers 1 mit seinem wannenförmigen Abschnitt 1', sowie die rotationssymmetrische Ausbildung des Deckelteils 2, an dessen Oberfläche ringförmig fünf Lüftungsöffnungen 2' angeordnet sind. Auf der im Einbauzustand einem Schlagwerk 60 (siehe Fig. 5) zugewandten Seite des wannenförmigen Abschnitts 1' des Grundkörpers 1 ist die Öffnungsbohrung 1" angeordnet, durch die eine Luftmasse LM in den Luftkanal L des Handwerkzeuggetriebeverschlusses 10 (im Falle eines Überdruckabbaus) eintreten bzw. (im Falle eines Unterdruckausgleichs) austreten kann.

Eine erfindungsgemäße Handwerkzeugmaschine 100 mit einem Handwerkzeuggetriebeverschluss 10 ist in Fig. 5 gezeigt. Die Handwerkzeugmaschine 100 weist ein Gehäuse 90 auf, das ein Getriebegehäuse 80 umschließt. Innerhalb des Getriebegehäuses 80 ist ein Schlagwerk 60 angeordnet, das im Zuge des Betriebs der Handwerkzeugmaschine 100 Wärme entwickelt. Auf der Oberseite des Getriebegehäuses 80 ist eine Getriebegehäuseöffnung 70 angeordnet, die vorliegend durch einen Handwerkzeuggetriebeverschluss 10 verschlossen ist. Der Handwerkzeuggetriebeverschluss 10 ist durch eine Schwingplatte 50 abgedeckt.

### Bezuaszeichenliste

- DI: Getriebeinnendruck
- DU: Umgebungsdruck
- L: Luftkanal
- LM: Luftmasse
- 1: Grundkörper
- 1': wannenförmiger Abschnitt
- 1": Öffnungsbohrung
- 2: Deckelteil
- 2': Lüftungsöffnung
- 3: Druckventil
- 3': Ventilsitz
- 6: Dichtring
- 8: Abdichtelement
- 10: Handwerkzeuggetriebeverschluss
- 50: Schwingplatte
- 60: Schlagwerk
- 70: Getriebegehäuseöffnung
- 80: Getriebegehäuse
- 90: Werkzeuggehäuse
- 100: Handwerkzeugmaschine

## Patentansprüche

1. Handwerkzeuggetriebeverschluss (10) mit einem Grundkörper (1) zum Verschließen einer Getriebegehäuseöffnung (70) eines Getriebegehäuses (80) einer Handwerkzeugmaschine (100), insbesondere eines Bohrhammers oder Kombihammers,
wobei der Handwerkzeuggetriebeverschluss (10) einen Luftkanal (L) aufweist, durch den eine Luftmasse (LM) in das und aus dem Getriebegehäuse (80) strömen kann und der Handwerkzeuggetriebeverschluss (10) ein im Luftkanal (L) angeordnetes Druckventil (3) aufweist, über das ein im Getriebegehäuse (80) auftretender Überdruck abbaubar ist
**dadurch gekennzeichnet, dass** das Druckventil (3) innerhalb des Handwerkzeuggetriebeverschlusses (10) angeordnet und als elastisches Schlauchelement ausgebildet ist, wobei ein Abbau eines im Getriebegehäuse (80) auftretenden Überdrucks mit einer elastischen Verformung des Schlauchelements einhergeht.

2. Handwerkzeuggetriebeverschluss (10) nach Anspruch 1,
**dadurch gekennzeichnet, dass** das als elastisches Schlauchelement ausgebildete Druckventil (3) in vorgespannten Zustand eingebaut ist.

3. Handwerkzeuggetriebeverschluss (10) nach Anspruch 1 oder 2,
**dadurch gekennzeichnet, dass** der Handwerkzeuggetriebeverschluss (10) ein Deckelteil (2) mit Lüftungsöffnungen (2') aufweist, das in den Grundkörper (1) hineinragt, wobei das als elastisches Schlauchelement ausgebildete Druckventil (3) sowohl gegen den Grundkörper, als auch gegen das Deckelteil (2) abgestützt ist.

4. Handwerkzeuggetriebeverschluss (10) nach einem der vorangehenden Ansprüche,
**dadurch gekennzeichnet, dass** über das Druckventil (3) ein im Getriebegehäuse (80) auftretender Unterdruck ausgleichbar ist.

5. Handwerkzeuggetriebeverschluss (10) nach einem der vorangehenden Ansprüche,
**dadurch gekennzeichnet, dass** der Handwerkzeuggetriebeverschluss (10) ein luftdurchlässiges und getriebeöldichtes Abdichtelement (8) aufweist, das im Luftkanal (L) angeordnet und bevorzugt koaxial zum Druckventil (3) angeordnet ist.

6. Handwerkzeuggetriebeverschluss (10) nach Anspruch 5,
**dadurch gekennzeichnet, dass** das Abdichtelement aus Filz besteht oder wenigstens Filz aufweist.

7. Handwerkzeuggetriebeverschluss (10) nach einem der vorangehenden Ansprüche,
**dadurch gekennzeichnet, dass** der Grundkörper (1) einen Dichtring (6) aufweist, der angeordnet ist, den Grundkörper (1) umfangsseitig zur Getriebegehäuseöffnung (70) abzudichten.

8. Handwerkzeuggetriebeverschluss (10) nach einem der vorangehenden Ansprüche,
**dadurch gekennzeichnet, dass** der Grundkörper (1) als Stopfen ausgebildet ist.

9. Handwerkzeugmaschine (100), insbesondere Bohrhammer oder Kombihammer, mit einem vom einem Werkzeugehäuse (90) umschlossenen Getriebegehäuse (80), das über ein Getriebegehäuseöffnung (70) zugänglich ist,
**dadurch gekennzeichnet, dass** die Handwerkzeugmaschine (100) einen Handwerkzeuggetriebeverschluss (10) nach einem der vorangehende Ansprüche aufweist.

## Claims

1. Hand-held tool gear-mechanism closure (10) having a basic body (1) for closing a gear-mechanism housing opening (70) of a gear-mechanism housing (80) of a hand-held power tool (100), in particular of a hammer drill or combination hammer,
wherein the hand-held tool gear-mechanism closure (10) has an air duct (L) through which an air mass (LM) can flow into and out of the gear-mechanism housing (80) and the hand-held tool gear-mechanism closure (10) has a pressure valve (3) which is arranged in the air duct (L) and via which a positive pressure that arises in the gear-mechanism housing (80) is able to be reduced,
**characterized in that** the pressure valve (3) is arranged inside the hand-held tool gear-mechanism closure (10) and is in the form of an elastic hose element, wherein the reduction in a positive pressure that arises in the gear-mechanism housing (80) accompanies an elastic deformation of the hose element.

2. Hand-held tool gear-mechanism closure (10) according to Claim 1,
**characterized in that** the pressure valve (3) in the form of an elastic hose element is installed in a preloaded state.

3. Hand-held tool gear-mechanism closure (10) according to Claim 1 or 2,
**characterized in that** the hand-held tool gear-mechanism closure (10) has a cover part (2) with ventilation openings (2'), which projects into the basic body (1), wherein the pressure valve (3) in the form of an elastic hose element is supported both against the basic body and against the cover part (2).

4. Hand-held tool gear-mechanism closure (10) according to one of the preceding claims,
**characterized in that** a negative pressure that arises in the gear-mechanism housing (80) is able to be equalized via the pressure valve (3).

5. Hand-held tool gear-mechanism closure (10) according to one of the preceding claims,
**characterized in that** the hand-held tool gear-mechanism closure (10) has an airpermeable and gear-oil-tight sealing element (8) which is arranged in the air duct (L) and is arranged preferably coaxially with the pressure valve (3).

6. Hand-held tool gear-mechanism closure (10) according to Claim 5,
**characterized in that** the sealing element consists of felt or exhibits at least felt.

7. Hand-held tool gear-mechanism closure (10) according to one of the preceding claims,
**characterized in that** the basic body (1) has a sealing ring (6) which is arranged so as to seal off the basic body (1) circumferentially with respect to the gear-mechanism housing opening (70).

8. Hand-held tool gear-mechanism closure (10) according to one of the preceding claims,
**characterized in that** the basic body (1) is in the form of a plug.

9. Hand-held power tool (100), in particular a hammer drill or combination hammer, having a gear-mechanism housing (80) which is enclosed by a tool housing (90) and is accessible via a gear-mechanism housing opening (70),
**characterized in that** the hand-held power tool (100) has a hand-held tool gear-mechanism closure (10) according to one of the preceding claims.

## Revendications

1. Fermeture de transmission d'outil à main (10) comprenant un corps de base (1) pour fermer une ouverture de carter de transmission (70) d'un carter de transmission (80) d'une machine-outil à main (100), notamment d'un marteau perforateur ou d'un marteau combiné,
la fermeture de transmission d'outil à main (10) présentant un canal d'air (L), à travers lequel une masse d'air (LM) peut s'écouler dans et hors du carter de transmission (80) et la fermeture de transmission d'outil à main (10) présentant une soupape de pression (3) agencée dans le canal d'air (L), par l'intermédiaire de laquelle une surpression se produisant dans le carter de transmission (80) peut être supprimée,
**caractérisée en ce que** la soupape de pression (3) est agencée à l'intérieur de la fermeture de transmission d'outil à main (10) et est configurée sous forme d'élément de tuyau élastique, une suppression d'une surpression se produisant dans le carter de transmission (80) s'accompagnant d'une déformation élastique de l'élément de tuyau.

2. Fermeture de transmission d'outil à main (10) selon la revendication 1,
**caractérisée en ce que** la soupape de pression (3) configurée sous forme d'élément de tuyau élastique est installée dans un état précontraint.

3. Fermeture de transmission d'outil à main (10) selon la revendication 1 ou 2,
**caractérisée en ce que** la fermeture de transmission d'outil à main (10) présente une partie de couvercle (2) avec des ouvertures d'aération (2'), qui fait saillie dans le corps de base (1), la soupape de pression (3) configurée sous forme d'élément de tuyau élastique s'appuyant aussi bien contre le corps de base que contre la partie de couvercle (2).

4. Fermeture de transmission d'outil à main (10) selon l'une quelconque des revendications précédentes,
**caractérisée en ce qu'**une dépression se produisant dans le carter de transmission (80) peut être compensée par la soupape de pression (3).

5. Fermeture de transmission d'outil à main (10) selon l'une quelconque des revendications précédentes,
**caractérisée en ce que** la fermeture de transmission d'outil à main (10) présente un élément d'étanchéité (8) perméable à l'air et étanche à l'huile de transmission, qui est agencé dans le canal d'air (L) et est de préférence agencé coaxialement à la soupape de pression (3).

6. Fermeture de transmission d'outil à main (10) selon la revendication 5,
**caractérisée en ce que** l'élément d'étanchéité est constitué de feutre ou présente au moins du feutre.

7. Fermeture de transmission d'outil à main (10) selon l'une quelconque des revendications précédentes,
**caractérisée en ce que** le corps de base (1) présente une bague d'étanchéité (6), qui est agencée de manière à étanchéifier le corps de base (1) du côté périphérique par rapport à l'ouverture de carter de transmission (70).

8. Fermeture de transmission d'outil à main (10) selon l'une quelconque des revendications précédentes,
**caractérisée en ce que** le corps de base (1) est configuré sous forme de bouchon.

9. Machine-outil à main (100), notamment marteau perforateur ou marteau combiné, comprenant un carter de transmission (80) entouré d'un carter d'outil (90), qui est accessible par l'intermédiaire d'une ouverture de carter de transmission (70),
**caractérisée en ce que** la machine-outil à main (100) présente une fermeture de transmission d'outil à main (10) selon l'une quelconque des revendications précédentes.
